# EUROPÄISCHE PATENTSCHRIFT

(11) **EP 2 125 386 B1**
(45) Veröffentlichungstag und Bekanntmachung des Hinweises auf die Patenterteilung: **03.07.2013**
(21) Anmeldenummer: 08708101.4
(22) Anmeldetag: 23.01.2008
(51) Int. Cl.: B44C 1/10, A47B 96/20

(54) **SCHMALE STIRNSEITE EINES MÖBELBAUTEILS UND HERSTELLUNGSVERFAHREN**
NARROW FACE OF A FURNITURE COMPONENT AND PRODUCTION METHOD
TRANCHE FRONTALE D'UN ÉLÉMENT DE MEUBLE ET PROCÉDÉ DE FABRICATION

(30) Priorität: 22.02.2007 DE 102007009250
(43) Veröffentlichungstag der Anmeldung: 02.12.2009
(73) Patentinhaber: Rudolf Henrichsmeyer formaplan GmbH & Co. KG, 33161 Hövelhof (DE)
(72) Erfinder: KIRSCHNER, Andreas, 33378 Rheda-Wiedenbrück (DE)
(74) Vertreter: Charrier, Rapp & Liebau
(86) Internationale Anmeldenummer: PCT/EP2008/050736
(87) Internationale Veröffentlichungsnummer: WO 2008/101759

(56) Entgegenhaltungen:
- DD-A- 240 523
- DE-A- 1 949 998
- DE-A- 2 324 665
- DE-A- 2 516 457
- DE-A- 10 100 692
- DE-A- 10 200 702
- DE-A- 19 615 879
- DE-U- 1 952 505
- DE-U- 29 912 991

## Beschreibung

Die Erfindung betrifft ein Möbelbauteil nach dem Obergriff des Anspruchs 1 sowie ein Verfahren zu dessen Herstellung nach dem Anspruch 9.

Ein bekanntes Möbelbauteil in Form einer Schubkastenzarge ist aus der DE 1 952 505 U bekannt. Die dortige Schubkastenzarge weist einen Zargenkern auf, der aus einer durch Hobeln und Fräsen auf die gewünschte Querschnittsform gebrachten Pressspanleiste besteht. Die Pressspanleiste ist mit Ausnahme der unteren Schmalseite und der abgeschnittenen Endseiten mit einer Kunststoffhülle ummantelt. Aufgrund der Kunststoffumhüllung weist die Schubkastenzarge einen höheren Anmutungsgehalt als die rohe Pressspanleiste auf. Die Pressspanleiste ist somit vor äußeren Einwirkungen, beispielsweise durch Wasser oder Berührung, geschützt, so dass ein Aus- oder Einreissen oder Aufquellen der Pressspanleiste verhindert wird. Um möglichst glatte Seitenflächen der Schubkastenzarge zu erhalten, werden üblicherweise auf den Seitenflächen glatt geschliffene Spanplatten verwendet, aus denen streifenförmige Pressspanleisten gesägt, gefräst oder geschnitten werden. Die schmalen Schnittflächen an den oberen und unteren Stirnseiten werden nicht nachbehandelt, so dass sie raue, grobe, inhomogene und unebene Oberflächen aufweisen. Diese Unebenheiten und auf den Stirnseiten zurückbleibende Bearbeitungsrückstände, z. B. Sägespäne, zeichnen sich nachteilig durch die umhüllende Kunststofffolie ab und stören die optische Anmutung der Schubkastenzarge, vor allem bei der bei einem Schubkasten von oben sichtbaren Stirnseite. Dieser auch als Durchtelegraphieren bezeichnete Effekt wird durch die Verwendung immer dünnerer Kunststofffolien noch verstärkt. Vor allem die störende optische Anmutung der Schubkastenzargen verhindert einen Einsatz gattungsgemäßer Möbelbauteile bei höherwertigen Möbeln. Auch besteht bei größeren Unebenheiten die Gefahr, dass die Kunststofffolie beim Aufbringen auf den Zargenkern oder während der Benutzung beschädigt wird.

Um die oben genannten Nachteile zu vermeiden, werden aktuell die Folien mit geringem Spiel ohne Leimangabe auf die entsprechenden Stirnflächen auf dem Zargenkern aufgebracht, so dass eine minimale Luftschicht zwischen Zargenkern und Kunststofffolie verbleibt. Diese Methode verlangt aber eine sehr genaue Einstellung der Fertigungsanlage, um eine optimale Abstimmung zwischen Spiel und Spannung der Kunststofffolie zu erreichen. Wird die Kunststofffolie zu locker über die Stirnseite der Schubkastenzarge gelegt, so entsteht bei Berührung der Stirnseiten ein Knistern und Rascheln der Oberkante sowie schlechtestenfalls eine Faltenbildung der Kunststofffolie, welche die optische und empfundene Wertigkeit der Schubkastenzarge bzw. der daraus hergestellten Schubkästen beträchtlich verringert. Weiter besteht der Nachteil, dass beim Ablängen derartig gefertigter Möbelbauteile auf das gewünschte Schubkastenzargenmaß die Kunststofffolie an den nicht mit der Stirnseite verklebten Stellen einreißt.

Eine alternative Lösung offenbart die DE 196 15 879 A1, welche ein Verfahren zur Veredelung einer Spanplatte sowie eine mit diesem Verfahren hergestellte Platte betrifft. Dort wird eine sehr glatte und gleichmäßige Oberfläche, die frei von allen Unebenheiten und Oberflächenunterbrechungen ist, dadurch erreicht, dass auf die Stirnseite der Platte ein dünnes, ebenes Deckelement aufgebracht wird. Nach weiteren Bearbeitungsschritten wird die Platte mit einer Abdeckfolie abgedeckt, welche über das Deckelement gelegt wird. Das Deckelement besteht dort aus einem festen, bandförmigen Material, beispielsweise Echtholz, ein holzartiger Träger mit Stoffbeschichtung, oder eine andere Gewebebeschichtung. Bei der dortigen Ausführung besteht der Nachteil, dass eine komplizierte und aufwändige Zuführung eines zusätzlichen Deckelements nötig ist, welches zudem abrissgefährdet ist.

Auch die DE 2 258 596 betrifft ein Verfahren und eine Vorrichtung zum Beschichten von Plattenkanten, wobei hier mit duroplastischem Harz getränkte Trägerpapiere als Kantenstreifen über die gesamte Kantenfläche der Platte mit diesem Kunstharz verbunden werden, wobei das Kunstharz vor dem Aufbringen aktiviert werden muss. Dies bedingt einen zusätzlichen Verfahrensschritt, bei dem zudem die vorgegebenen Bedingungen eingehalten werden müssen. Die führt zu einem relativ hohen Bearbeitungsaufwand, der zudem große Sorgfalt bei der Einhaltung der Betriebsparameter für das Kunstharz mit sich bringt.

Die DE 1 504 995 offenbart ein Verfahren und Vorrichtung zur Verfestigung der Kante eines Polyurethanschaumschichtgebildes. Dort werden Kantenteile eines Sandwichstreifens durch einen endlosen Riemen erwärmt und mit Druck beaufschlagt, so dass die Kantenteile bzw. der diese bildende Polyurethanschaum einwärts getrieben wird. Dort wird also die Polyurethanschaumschichtplatte selbst verformt und als Glättungsschicht verwendet, was bei einem Möbelbauteil aus Holz oder ähnlichen Werkstoffen nicht möglich ist.

Die DE 25 16 457 betrifft Verfahren zur Herstellung plattenförmiger Möbelteile, die aus einer Holzwerkstoffplatte bestehen, deren Kanten mit einer auf der Sichtseite abgerundeten stoßelastischen Randeinfassung versehen sind. Dabei wird in einem ersten Arbeitsschritt an die Kanten und Ecken der Holzwerkstoffplatte die stoßelastische Randeinfassung aus selbsthaftendem Polyurethan angeschäumt, welche dann aushärtet. Anschließend werden in einem weiteren Arbeitsgang die Sichtseite der Holzwerkstoffplatte und die stoßelastische Randeinfassung im Tiefziehverfahren unter Verwendung eines Klebers mit einer im erwärmten Zustand formbaren weichelastischen Folie überzogen. Auch die Rückseite der Holzwerkstoffplatte sowie der stoßelastischen Randeinfassung werden mit einer weiteren durchgehenden Materialbahn kaschiert.

Die DE 102 00 702 betrifft ein Möbelpaneel mit einer den Paneelkorpus allseitig umgebenden Außenwandung aus Metall, welche aus mehreren Wandungsformteilen gebildet ist. Auf der Stirnseite des Paneelkorpus aneinander stoßende oder überlappende Enden der metallischen Wandungsformteile werden konventionell oder mittels Laser miteinander verschweißt.

Die DD 240 523 betrifft ein Verfahren zum Verschließen von offenen Poren beim Profilieren von Spanplattenkanten. Dabei wird eine Paste auf die Spanplattenprofile aufgebracht und eingedrückt. Nach abgeschlossener Hartung und Vernetzung der Paste wird das Profil dann geschliffen und ummantelt.

Aufgabe der vorliegenden Erfindung ist es deshalb, die vorgenannten Nachteile zu überwinden und ein eingangs genanntes Möbelbauteil bzw. Verfahren zu dessen Herstellung bereitzustellen, welche die fertigungstechnisch einfache Herstellung einer glatten, stabilen und straffen Oberfläche der mit Folie bedeckten Stirnseite eines Möbelbauteils ermöglichen.

Diese Aufgabe wird durch ein Möbelbauteil mit den Merkmalen des Anspruchs 1 sowie ein Verfahren zu dessen Herstellung mit den Merkmalen des Anspruchs 9 gelöst. Zweckmäßige Ausgestaltungen und vorteilhafte Weiterbildungen der Erfindung sind in den abhängigen Ansprüchen angegeben.

Das eingangs genannte Möbelbauteil ist dadurch gekennzeichnet, dass die Glättungsschicht aus einem nach dem Aufbringen aufschäumenden und aushärtenden Glättungsmaterial besteht, wobei die Folie über die Stirnseite gestrafft und das Glättungsmaterial zumindest teilweise in die Oberfläche der Stirnseite eingepresst ist. Durch das Aufschäumen wird der Freiraum zwischen Stirnseite und Folie vollständig ausgefüllt und die Folie über die Stirnseite gestrafft wird. Durch das zumindest teilweise Einpressen des Glättungsmaterials in die raue Oberfläche der Stirnseite des Möbelbauteils wird eine zusätzliche Stabilisierung der Stirnseite und eine gute Verbindung der Glättungsschicht mit dem Kern des Möbelbauteils erreicht. Die Glättungsschicht ermöglicht es, die Stirnseite des Möbelbauteils glatt und straff mit der Folie zu umhüllen, so dass die Stirnseite eine hohe optische Anmutung aufweist und stabiler und weniger druckempfindlich ist.

Weist das Glättungsmaterial zusätzlich klebende Eigenschaften auf, so kann die Folie keinesfalls auf der Stirnseite verrutschen.

Besonders vorteilhaft wirkt sich die Erfindung bei einem Möbelbauteil mit einem Kern aus Holz oder Pressspan aus, da die Stirnseite dann ohne zusätzliche Nachbearbeitung geglättet werden kann. Insbesondere bei Pressspan-Kernen lässt sich die durchtelegraphierende, besonders raue und unebene Stirnseite vorteilhaft glätten.

In einer weiteren vorteilhaften Ausführung der Erfindung wird die Glättungsschicht und die darüber liegende Folie glättend an die Form der Stirnseite angepasst, sodass auch Profilierungen der Stirnseite mit vorher eingearbeiteten Nuten, Wellen oder anderen Profilen stabil und glatt ausgeführt werden können.

Bevorzugt findet die Erfindung bei Schubkastenzargen Anwendung, wobei der Kern ein Zargenkern ist. Gerade bei Schubkastenzargen sind die Oberflächen der Stirnseiten, insbesondere die nach oben weisende Stirnseiten, beim Herausziehen eines Schubkastens aus einem Schrank o.ä. gut sichtbar und Beschädigungen ausgesetzt.

Das erfindungsgemäße Herstellungsverfahren ermöglicht die Herstellung eines Möbelbauteils mit stabilen und glatten Stirnseiten bei gleichzeitig schneller Fertigung. Das Verfahren kann sowohl bei oberen als auch bei unteren Stirnseiten von Möbelbauteilen verwendet werden.

Weitere Besonderheiten und Vorzüge der Erfindung ergeben sich aus der folgenden Beschreibung von bevorzugten Ausführungsbeispielen anhand der Zeichnungen. Es zeigen:
- **Fig. 1:**: einen Querschnitt durch einen vergrößerten Abschnitt eines erfindungsgemäßen Möbelbauteils in Form einer Schubkastenzarge;
- **Fig. 2:**: einen Querschnitt durch den in Fig. 1 gezeigten vergrößerten Abschnitt der Schubkastenzarge während des Aufbringens einer Folie auf Zargenkern;
- **Fig. 3:**: einen Querschnitt durch eine erste Ausführungsform einer Schubkastenzarge mit seitlicher Nut;
- **Fig. 4:**: einen Querschnitt durch eine zweite Ausführungsform einer Schubkastenzarge.

Fig. 1 zeigt einen Querschnitt durch einen Abschnitt eines erfindungsgemäßen Möbelbauelements in Form einer Schubkastenzarge, die der Einfachheit halber im weiteren als Zarge 1 bezeichnet wird. Die Zarge 1 weist einen Kern 2 aus Pressspan auf, der aus einer Rohspanplatte mit geschliffenen Seitenflächen zu einer längsstreifenförmigen Leiste mit der vorgesehenen Zargenhöhe H (Fig. 3) ausgesägt ist. Seitenflächen 3 und 4 des Kerns 2 bilden dann später die äußere bzw. innere Seitenwand der Zarge 1.

Der in Fig. 1 dargestellte Abschnitt der Zarge 1 zeigt eine obere Stirnseite 5 der Zarge 1 bzw. des Kerns 2, welche bei einem fertigen Schubkasten beim Öffnen des Schubkastens von oben sichtbar ist. Da die Stirnseite 5 aus einer Rohspanplatte ausgesägt ist, ist die Oberfläche der Stirnseite 5 grob, rau, uneben und inhomogen.

Der Kern 2 ist von einer Folie 6 aus Kunststoffmaterial, nämlich PVC, umhüllt. Alternativ können stattdessen auch andere Kunststoff- oder Papierfolien verwendet werden. Die Folie 6 ist an den Seitenflächen 3 und 4 mittels eines üblicherweise verwendeten Weissleims angeklebt, wobei die Weissleimschicht 7 in den Zeichnungen durch eine strichpunktierte Linie angedeutet ist. Alternativ kann auch ein anderer geeigneter Klebstoff verwendet werden. Im Bereich der Oberfläche der Stirnseite 5 ist keine Weissleimschicht auf die Folie 6 aufgebracht. Aus fertigungstechnischen Gründen kann diese Oberfläche aber ohne Nachteil für die Erfindung mit Weissleim versehen werden.

Um ein Durchtelegraphieren der rauen Oberfläche der Stirnseite 5 durch die sehr dünne Folie 6 zu verhindern, ist zwischen Kern 2 und Folie 6 eine Glättungsschicht 8 aus einem Glättungsmaterial 8' eingebracht. Für das Glättungsmaterial 8' wird ein so genannter reaktiver, duroplastischer Klebstoff, beispielsweise Polyurethan, verwendet. Andere Materialien mit den gleichen Eigenschaften lassen sich ebenso hierfür einsetzen.

Einen Herstellungsschritt der Zarge 1, nämlich die Herstellung der Glättungsschicht 8, zeigt Fig. 2. Nachdem das Glättungsmaterial 8' in Raupenform (siehe Fig. 3 und 4) auf der Stirnseite 5 des Kerns 2 aufgebracht wurde, wird der Kern 2 mit der Stirnseite 5 auf die Folie 6 gesetzt, die Folie 6 also auf der Stirnseite 5 aufgebracht. Anschließend werden die beiden mit Weissleim 7 bestrichenen Bereiche 63 bzw. 64 der Folie 6 gleichmäßig in Fig. 2 nach oben gezogen bzw. gespannt und an die Seitenflächen 3 bzw. 4 des Kerns 2 angelegt, also aufgebracht, dann glatt gestrichen und hierdurch fest mit den Seitenflächen 3 bzw. 4 verklebt.

Durch das Anziehen oder Spannen der Folie 6 gegen die Stirnseite 5 wird das Glättungsmaterial 8' gleichmäßig über die stirnseitige Oberfläche des Kerns 2 verteilt und in die raue, unebene Oberfläche der Stirnseite 5 gepresst, so dass es in die unebene, raue Oberfläche der Stirnseite 5 eindringt. Da das Glättungsmaterial 8' nach dem Aufbringen aufschäumt und somit sein Volumen vergrößert, füllt es den Zwischenraum zwischen Kern 2 und Folie 6 vollständig aus. Zusätzlich wird hierdurch die Folie 6 im Bereich der Stirnseite 5 zusätzlich gespannt, wobei die Folie 6 aufgrund ihrer Elastizität nicht reißt, sondern lediglich eine glattere Oberfläche erhält. Somit wird nach dem Aushärten des Glättungsmaterials 8' die glatte und robuste Glättungsschicht 8 gebildet, welche die Rauigkeiten und Unebenheiten der Oberfläche der Stirnseite 5 ausgleicht, glättend abschließt und vor Beschädigungen schützt.

Zusätzlich kann das Glättungsmaterial 8' sowie die darüber liegende Folie 6 im Bereich der Stirnseite 5 durch Anpressen an eine geeignete Profilform oder durch Andrücken eines Profilrollers an die Form der Stirnseite 5 angepasst werden.

In einem nicht gezeigten Ausführungsbeispiel kann anstelle der abgerundeten Stirnseite 5 auch eine anders profilierte Stirnseite, beispielsweise mit einer zentralen Nut oder geradem Abschluss, mit einer Glättungsschicht versehen werden. Hierzu muss anstelle des in Fig. 2 gezeigten Ummantelungskanals 9 mit rechteckigem Querschnitt lediglich ein an das gewünschte Profil der Stirnseite angepasster Ummantelungskanal eingesetzt werden, welcher die Folie an das Profil der Stirnseite andrückt.

In Fig. 3 und 4 sind Ausführungsformen der Zarge 1 mit identischer, dort oberen Stirnseite 5 gezeigt, wobei der obere Abschnitt der Zarge 1 der in Fig. 1 dargestellten entspricht. Es werden deshalb für gleiche Teile gleiche Bezugszeichen verwendet und im Folgenden nur die Unterschiede erläutert.

Bei dem in Fig. 3 dargestellten Kern 2 ist am unteren Ende eine Nut 10 in die erste Seitenfläche 3 zur Aufnahme eines Schubkastenbodens (nicht gezeigt) eingefräst. Die Folie 6 ist mit den Seitenflächen 3, 4, der stirnseitigen Oberfläche 5 sowie der unteren Stirnseite 11 verklebt, wobei die obere Stirnseite 5 über eine erfindungsgemäße Glättungsschicht 8 entsprechend des Ausführungsbeispiels nach Fig. 1 und 2 verfügt. Sowohl in Fig. 3 als auch in Fig. 4 ist die Glättungsschicht 8 der oberen Stirnseite 5 bzw. der unteren Stirnseite 11 nur als raupenförmiges Glättungsmaterial 8' angedeutet. In die Nut 10 ist die Folie 6 lediglich eingelegt, da durch das Einsetzen des Schubkastenbodens die Folie 6 fest an die Nutwände gedrückt und darin gehalten wird. Das birgt jedoch die Gefahr, dass bei der Fertigung oder während der Benutzung des Schubkastens die Folie 6 aus der Nut 10 herausgelangt. Dies ist beispielsweise der Fall, wenn der Schubkastenboden und die Nut 10 nicht exakt aneinander angepasst sind oder sich die Nut 10 aufgrund unterschiedlichen Materialverhaltens des Kerns 2 und des Schubkastenbodens anders ausdehnt als der Schubkastenboden. Um dies zu vermeiden, ist eine exakte Fertigung und folglich ein hoher Fertigungsaufwand von Nöten. Um obige Nachteile zu vermeiden und den Fertigungsaufwand für die Zarge 1 zu verringern, werden seit einiger Zeit andere Befestigungsmechanismen für Schubkastenböden vorgesehen. Um hierfür geeignete Zargen 1 bereitzustellen, wird die vorliegende Erfindung auch für die Befestigung der Folie 6 an der in Fig. 4 unteren Stirnseite 11 des Kerns 2 und der Ausbildung einer weiteren Glättungsschicht 12 an dieser Stelle verwendet.

Hierzu wird Glättungsmaterial 12a zwischen ein erstes Ende 6' der Folie 6 und die untere Stirnseite 11 des Kerns 2 raupenförmig aufgebracht. Anschließend wird die Folie 6 um die erste Seitenfläche 3, die obere Stirnseite 5 und die zweite Seitenfläche 4 des Kerns 2 gelegt und dort wie oben beschrieben verklebt. Vor, während oder nach dem Aufbringen der Folie 6 auf den drei anderen Seiten 3, 5 und 4 des Kerns 2 wird mindestens ein weiterer raupenförmiger Strang 12b des Glättungsmaterials auf dem ersten Ende 6' der Folie 6 über dem Strang 12a aufgebracht. Zusätzlich wird vorteilhaft ein weiterer Strang 12c des Glättungsmaterials in Nähe des ersten Endes 6' der Folie 6 darauf aufgebracht.

Anschließend wird ein zweite Ende 6" der Folie 6 auf das auf der unteren Stirnseite 11 des Kerns 2 liegende erste Ende 6' der Folie 6 aufgepresst. Hierdurch verteilt sich das Glättungsmaterial der Raupen 12a, 12b und 12c gleichmäßig in den Freiräumen zwischen Kern 2 und erstem Ende 6' bzw. zwischen erstem Ende 6' und zweitem Ende 6" der Folie 6. Somit wird auch die untere Stirnseite 11 der Zarge 1, welche ebenso wie die obere Stirnseite 5 aufgrund des Aussägens des Kerns 2 aus einer Rohspanplatte eine raue, unebene, inhomogene Oberfläche aufweist, geglättet und vergleichmäßigt. Da das Glättungsmaterial der Raupen 12a, 12b und 12c die gleichen Eigenschaften wie das Glättungsmaterial 8' der oberen Glättungsschicht 8 aufweist und auch klebend ist, werden die Enden 6' und 6" der Folie 6 fest am Kern 1 und aneinander befestigt, wobei gleichzeitig eine glatte Oberfläche an der unteren Stirnseite 11 der Zarge 1 bzw. des Kerns 2 entsteht.

## Patentansprüche

1. Möbelbauteil (1) mit einem Kern (2), der zumindest im Bereich einer schmalen Stirnseite (5) und daran angrenzender Seitenflächen (3, 4) des Kerns (2) von einer Folie (6) bedeckt ist, wobei zwischen der Stirnseite (5) und der Folie (6) eine Glättungsschicht (8) zur Glättung der Oberfläche der Stirnseite (5) vorgesehen ist, **dadurch gekennzeichnet, dass** die Glättungsschicht (8) aus einem nach dem Aufbringen aufschäumenden und aushärtenden Glättungsmaterial (8') besteht, wobei die Folie (6) über die Stirnseite (5) gestrafft und das Glättungsmaterial (8') zumindest teilweise in die Oberfläche der Stirnseite (5) eingepresst ist.

2. Möbelbauteil (1) nach Anspruch 1, **dadurch gekennzeichnet, dass** das Glättungsmaterial (8') klebende Eigenschaften aufweist.

3. Möbelbauteil (1) nach einem der vorhergehenden Ansprüche, **dadurch gekennzeichnet, dass** der Kern (2) aus Holz oder Pressspan besteht.

4. Möbelbauteil (1) nach einem der vorhergehenden Ansprüche, **dadurch gekennzeichnet, dass** die Glättungsschicht (8) und die darüber liegende Folie (6; 6', 6") glättend an das Profil der Stirnseite (5) angepasst sind.

5. Möbelbauteil (1) nach einem der vorhergehenden Ansprüche, **dadurch gekennzeichnet, dass** ein erstes Ende (6') der Folie (6) auf eine der Stirnseite (5) gegenüberliegende weitere schmale Stirnseite (11) des Kerns (2), die Folie (6) auf die angrenzende erste Seitenfläche (3), die Stirnseite (5) und die zweite Seitenfläche (4) aufgebracht und mit diesen zumindest teilweise verklebt ist, und ein dem ersten Ende (6') gegenüberliegendes zweites Ende (6") der Folie (6) von der zweiten Seitenfläche (4) her überlappend auf die Außenseite des auf der weiteren Stirnseite (11) aufgebrachten ersten Endes (6') der Folie (6) aufgebracht und mit dieser verklebt ist, wobei eine weitere Glättungsschicht (12) zwischen der weiteren Stirnseite (11) und dem ersten Ende (6') der Folie (6) gebildet ist.

6. Möbelbauteil (1) nach Anspruch 5, **dadurch gekennzeichnet, dass** die weitere Glättungsschicht (12) durch ein zwischen der weiteren Stirnseite (11) und dem ersten Ende (6') der Folie (6) aufgebrachtes Glättungsmaterial (12a) gebildet ist.

7. Möbelbauteil (1) nach Anspruch 5 oder 6, **dadurch gekennzeichnet, dass** die weitere Glättungsschicht (12) zusätzlich zwischen dem ersten Ende (6') und dem zweiten Ende (6") der Folie (6) gebildet ist.

8. Möbelbauteil (1) nach Anspruch 7, **dadurch gekennzeichnet, dass** die weitere Glättungsschicht (12) zusätzlich durch ein zwischen dem ersten Ende (6') der Folie (6) und dem zweiten Ende (6") der Folie (6) aufgebrachtes Glättungsmaterial (12b, 12c) gebildet ist.

9. Verfahren zur Herstellung eines Möbelbauteils (1) mit einem Kern (2), der zumindest im Bereich einer schmalen Stirnseite (5) und daran angrenzender Seitenflächen (3, 4) des Kerns (2) von einer Folie (6; 6', 6") bedeckt ist, wobei
a) ein Glättungsmaterial (8') aus einem nach dem Aufbringen aufschäumenden und aushärtenden Material zur Bildung einer Glättungsschicht (8) auf der Stirnseite (5) aufgebracht, dann
b) die Folie (6; 6', 6") auf die Stirnseite (5) aufgebracht und gegen die Stirnseite (5) gespannt und hierdurch das Glättungsmaterial (8') zur Bildung der Glättungsschicht (8) zumindest teilweise in die Oberfläche der Stirnseite (5) gepresst, und anschließend
c) die Folie (6; 6', 6") auf mindestens eine an die Stirnseite (5) angrenzende erste Seitenfläche (3) aufgebracht und mit dieser verklebt wird.

10. Verfahren nach Anspruch 9, **dadurch gekennzeichnet, dass** das Glättungsmaterial (8') klebende Eigenschaften aufweist.

11. Verfahren nach einem der Ansprüche 9 oder 10, **dadurch gekennzeichnet, dass** das Glättungsmaterial (8') in Form einer Raupe auf die Stirnseite (5) aufgebracht wird.

12. Verfahren nach einem der Ansprüche 9 bis 11, **dadurch gekennzeichnet, dass** die Folie (6; 6', 6") und das zwischen Folie (6; 6', 6") und Stirnseite (5) befindliche Glättungsmaterial (8') an das Profil der Stirnseite (5) glättend angepasst werden.

13. Verfahren nach einem der Ansprüche 9 bis 12, **dadurch gekennzeichnet, dass**
b1) nach Schritt b) Folienbereiche (63, 64) und die Folie (6) gegen die Stirnseite (5) gespannt werden und hierdurch das Glättungsmaterial (8') zur Bildung einer Glättungsschicht (8) zumindest teilweise in die Oberfläche der Stirnseite (5) gepresst wird, und
c1) in Schritt c) die Folie (6) auch auf eine an die Stirnseite (5) angrenzende, der ersten Seitenfläche (3) gegenüberliegende zweite Seitenfläche (4) des Kerns (2) aufgebracht und mit dieser verklebt wird.

14. Verfahren nach einem der Ansprüche 9 bis 13, **dadurch gekennzeichnet, dass**
a1) vor Schritt a) ein Glättungsmaterial (12a) aus einem nach dem Aufbringen aufschäumenden und aushärtenden Material zur Bildung einer weiteren Glättungsschicht (12) auf eine weitere, der Stirnseite (5) gegenüberliegende schmale Stirnseite (11) des Kerns (2) aufgebracht wird
a2) dann die Folie (6) mit einem ersten Ende (6') auf die weitere Stirnseite (11) aufgebracht wird, anschließend
a3) die Folie (6) auf die angrenzende erste Seitenfläche (3) aufgebracht wird, dann Schritte a) und b) ausgeführt werden, anschließend
c1) in Schritt c) die Folie (6) auf eine angrenzende zweite Seitenfläche (4) und nicht auf die erste Seitenfläche (3) aufgebracht und mit der Stirnseite (5) und der zweiten Seitenfläche (4) verklebt wird, vorher, gleichzeitig oder nachher
d) Glättungsmaterial (12b, 12c) auf die Außenseite der auf der weiteren Stirnseite (11) aufgebrachten Folie (6') aufgebracht wird,
e) und ein dem ersten Ende (6') gegenüberliegendes zweites Ende (6") der Folie (6) von der zweiten Seitenfläche (4) her überlappend auf die Außenseite des auf der weiteren Stirnseite (11) aufgebrachten ersten Endes (6') der Folie (6) aufgebracht und mit dieser verklebt wird.

## Claims

1. Furniture component (1) with a core (2) which is covered by a foil (6) at least in the area of a narrow end face (5) and side faces (3, 4) of the core (2) adjoining it, with a smoothing layer (8) provided between the end face (5) and the foil (6) to smooth the surface of the end face (5), **characterised in that** the smoothing layer (8) is made of a smoothing material (8') which foams and sets after application, the foil (6) being pulled taut over the end face (5) and the smoothing material (8') being at least partly pressed into the surface of the end face (5).

2. Furniture component (1) according to claim 1, **characterised in that** the smoothing material (8') has adhesive properties.

3. Furniture component (1) according to one of the preceding claims, **characterised in that** the core (2) is made of wood or pressboard.

4. Furniture component (1) according to one of the preceding claims, **characterised in that** the smoothing layer (8) and the foil (6; 6', 6") lying over it are adapted smoothingly to the profile of the end face (5).

5. Furniture component (1) according to one of the preceding claims, **characterised in that** a first end (6') of the foil (6) is applied to a further narrow end face (11) of the core (2) lying at the opposite end to the end face (5), the foil (6) is applied to the adjoining first side face (3), the end face (5) and the second side face (4) and at least partly glued to these, and from the second side face (4) a second end (6") of the foil (6) lying at the opposite end to the first end (6') is applied to the outside of the first end (6') of the foil (6) applied to the further end face (11) so that it overlaps and glued to this, a further smoothing layer (12) being formed between the further end face (11) and the first end (6') of the foil (6).

6. Furniture component (1) according to claim 5, **characterised in that** the further smoothing layer (12) is formed by a smoothing material (12a) applied between the further end face (11) and the first end (6') of the foil (6).

7. Furniture component (1) according to claim 5 or 6, **characterised in that** the further smoothing layer (12) is additionally formed between the first end (6') and the second end (6") of the foil (6).

8. Furniture component (1) according to claim 7, **characterised in that** the further smoothing layer (12) is additionally formed by a smoothing material (12b, 12c) applied between the first end (6') of the foil (6) and the second end (6") of the foil (6).

9. Method for producing a furniture component (1) with a core (2) which is covered by a foil (6; 6', 6") at least in the area of a narrow end face (5) and side faces (3, 4) of the core (2) adjoining it, in which
a) a smoothing material (8') made of a material which foams and sets after application is applied to the end face (5) to form a smoothing layer (8), then
b) the foil (6; 6', 6") is applied to the end face (5) and pulled taut against the end face (5) and as a result the smoothing material (8) is at least partly pressed into the surface of the end face (5) to form the smoothing layer (8), and then
c) the foil (6; 6',6") is applied to at least one first side face (3) adjoining the end face (5) and glued to this.

10. Method according to claim 9, **characterised in that** the smoothing material (8') has adhesive properties.

11. Method according to one of claims 9 or 10, **characterised in that** the smoothing material (8') is applied to the end face (5) in the form of a bead.

12. Method according to one of claims 9 to 11, **characterised in that** the foil (6; 6', 6") and the smoothing material (8') between foil (6; 6', 6") and end face (5) are adapted smoothingly to the profile of the end face (5).

13. Method according to one of claims 9 to 12, **characterised in that**
b1) after step b) foil areas (63, 64) and the foil (6) are pulled taut against the end face (5) and as a result the smoothing material (8') is at least partly pressed into the surface of the end face (5) to form a smoothing layer (8), and
c1) in step c) the foil (6) is also applied to a second side face (4) of the core (2) adjoining the end face (5) and lying on the opposite side to the first side face (3) and glued to this.

14. Method according to one of claims 9 to 13, **characterised in that**
a1) before step a) a smoothing material (12a) made of a material which foams and sets after application is applied to a further narrow end face (11) of the core (2) lying at the opposite end to the end face (5) to form a further smoothing layer (12),
a2) then the foil (6) is applied with a first end (6') to the further end face (11), then
a3) the foil (6) is applied to the adjoining first side face (3), then steps a) and b) are carried out, then
c1) in step c) the foil (6) is applied to an adjoining second side face (4) and not to the first side face (3) and glued to the end face (5) and the second side face (4) before, at the same time or afterwards,
d) smoothing material (12b, 12c) is applied to the outside of the foil (6') applied to the further end face (11),
e) and from the second side face (4) a second end (6") of the foil (6) lying at the opposite end to the first end (6') is applied to the outside of the first end (6') of the foil (6) applied to the further end face (11) so that it overlaps and glued to this.

## Revendications

1. Elément de meuble (1) comprenant une partie centrale (2) qui est recouverte d'un film (6) au moins dans la zone d'un côté frontal (5) étroit et de faces latérales (3, 4) adjacentes à la partie centrale (2), sachant qu'une couche de lissage (8) servant à lisser la surface du côté frontal (5) est prévue entre le côté frontal (5) et le film (6), **caractérisé en ce que** la couche de lissage (8) est constituée d'un matériau de lissage (8') expansible et durcissant après son application, sachant que le film (6) est tendu sur le côté frontal (5) et que le matériau de lissage (8') est enfoncé au moins en partie dans la surface du côté frontal (5).

2. Elément de meuble (1) selon la revendication 1, **caractérisé en ce que** le matériau de lissage (8') présente des propriétés adhésives.

3. Elément de meuble (1) selon l'une quelconque des revendications précédentes, **caractérisé en ce que** la partie centrale (2) est constituée de bois ou de presspahn.

4. Elément de meuble (1) selon l'une quelconque des revendications précédentes, **caractérisé en ce que** la couche de lissage (8) et le film (6 ; 6', 6") se trouvant sur cette dernière sont adaptés de manière égalisée au profilé du côté frontal (5).

5. Elément de meuble (1) selon l'une quelconque des revendications précédentes, **caractérisé en ce qu'**une première extrémité (6') du film (6) est appliquée sur un autre côté frontal étroit (11) de la partie centrale (2), faisant face au côté frontal (5), **en ce que** le film (6) est appliqué sur la première face latérale (3) adjacente, sur le côté frontal (5) et sur la deuxième face latérale (4) et est collé au moins en partie à ces derniers, et **en ce qu'**une deuxième extrémité (6") du film (6), faisant face à la première extrémité (6'), est appliquée, depuis la deuxième face latérale (4), de manière à se chevaucher, sur le côté extérieur de la première extrémité (6') du film (6), appliquée sur l'autre côté frontal (11) et est collée audit côté extérieur, sachant qu'une autre couche de lissage (12) est formée entre l'autre côté frontal (11) et la première extrémité (6') du film (6).

6. Elément de meuble (1) selon la revendication 5, **caractérisé en ce que** l'autre couche de lissage (12) est formée par un matériau de lissage (12a) appliqué entre l'autre côté frontal (11) et la première extrémité (6') du film (6).

7. Elément de meuble (1) selon la revendication 5 ou 6, **caractérisé en ce que** l'autre couche de lissage (12) est formée en plus entre la première extrémité (6') et la deuxième extrémité (6") du film (6):

8. Elément de meuble (1) selon la revendication 7, **caractérisé en ce que** l'autre couche de lissage (12) est formée en plus par un matériau de lissage (12b, 12c) appliqué entre la première extrémité (6') du film (6) et la deuxième extrémité (6") du film (6).

9. Procédé servant à fabriquer un élément de meuble (1) comprenant une partie centrale (2), qui est recouverte d'un film (6 ; 6', 6") au moins dans la zone d'un côté frontal (5) étroit et de faces latérales (3, 4), adjacentes à cette dernière, de la partie centrale (2), sachant
a) qu'un matériau de lissage (8') composé d'un matériau expansible et durcissant après son application servant à former une couche de lissage (8) est appliqué sur le côté frontal (5), puis ;
b) que le film (6 ; 6', 6") est appliqué sur le côté frontal (5), est tendu contre le côté frontal (5) et que ce faisant, le matériau de lissage (8') servant à former la couche de lissage (8) est au moins en partie pressé dans la surface du côté frontal (5) ; puis
c) que le film (6 ; 6', 6") est appliqué sur au moins une première face latérale (3) adjacente au côté frontal (5) et est collé à cette dernière.

10. Procédé selon la revendication 9, **caractérisé en ce que** le matériau de lissage (8') présente des propriétés adhésives.

11. Procédé selon l'une quelconque des revendications 9 ou 10, **caractérisé en ce que** le matériau de lissage (8') est appliqué sous la forme d'une chenille sur le côté frontal (5).

12. Procédé selon l'une quelconque des revendications 9 à 11, **caractérisé en ce que** le film (6 ; 6', 6") et le matériau de lissage (8') se trouvant entre le film (6 ; 6', 6") et le côté frontal (5) sont adaptés de manière égalisée au profilé du côté frontal (5).

13. Procédé selon l'une quelconque des revendications 9 à 12, caractérisé en ce
b1) qu'après l'étape b), des zones de film (63, 64) et le film (6) sont tendus contre le côté frontal (5) et que ce faisant, le matériau de lissage (8') servant à former une couche de lissage (8) est pressé au moins en partie dans la surface du côté frontal (5) ; et
c1) que le film (6) est lors de l'étape c) appliqué également sur une deuxième face latérale (4) de la partie centrale (2), laquelle est adjacente au côté frontal (5) et fait face à la première face latérale (3), et est collé à ladite deuxième face latérale.

14. Procédé selon l'une quelconque des revendications 9 à 13, caractérisé en ce
a1) qu'avant l'étape a), un matériau de lissage (12a), composé d'un matériau expansible et durcissant après son application, servant à former une autre couche de lissage (12) est appliqué sur un autre côté frontal (11) étroit de la partie centrale (2), faisant face au côté frontal (5) ;
a2) que le film (6) est appliqué par une première extrémité (6') sur l'autre côté frontal (11) ; puis
a3) que le film (6) est appliqué sur la première face latérale (3) adjacente, que les étapes a) et b) sont alors exécutées ; puis
c1) que le film (6) est appliqué lors de l'étape c) sur une deuxième face latérale (4) adjacente, mais pas sur la première face latérale (3) et est collé au côté frontal (5) et à la deuxième face latérale (4) ; soit au préalable, soit en même temps ou ultérieurement,
d) que le matériau de lissage (12b, 12c) est appliqué sur le côté extérieur du film (6') appliqué sur l'autre côté frontal (11) ;
e) et qu'une deuxième extrémité (6"), faisant face à la première extrémité (6'), du film (6) est appliquée depuis la deuxième face latérale (4), de manière à se chevaucher, sur le côté extérieur de la première extrémité (6') du film (6) appliquée sur l'autre côté frontal (11) et est collée audit côté extérieur.
